# EUROPÄISCHE PATENTSCHRIFT

(11) **EP 0 536 856 B1**
(45) Veröffentlichungstag und Bekanntmachung des Hinweises auf die Patenterteilung: **18.01.1995**
(21) Anmeldenummer: 92250206.7
(22) Anmeldetag: 07.08.1992
(51) Int. Cl.: H01H 33/42, H01H 33/24

(54) **Metallgekapseltes, druckgasisoliertes Hochspannungsschaltgerät**
Metal encapsulated, pressurised gas-insulated high-tension switchgear
Appareil de couplage haute tension à blindage métallique, isolé par du gaz sous pression

(30) Priorität: 30.09.1991 DE 9112411 U
(43) Veröffentlichungstag der Anmeldung: 14.04.1993
(73) Patentinhaber: SIEMENS AKTIENGESELLSCHAFT, 80333 München (DE)
(72) Erfinder: Lüthy, Norbert, W-1000 Berlin 65 (DE); Kelch, Thomas, W-1000 Berlin 28 (DE); Gorablenkow, Jörg, W-1000 Berlin 20 (DE)

(56) Entgegenhaltungen:
- WO-A-90/13902
- DE-C- 724 863
- DE-U- 6 609 458
- PATENT ABSTRACTS OF JAPAN vol. 015, no. 323 (E-1101)16. August 1991 & JP-A-3119622 (TOSHIBA)

## Beschreibung

Die Erfindung bezieht sich auf ein metallgekapseltes, druckgasisoliertes Hochspannungsschaltgerät mit einem Hochspannung führenden Kontaktsystem und einer Antriebsvorrichtung, bestehend aus einer Isolierstoffstange und einem schwenkbar an der Kapselung geführten, in einer Ausbuchtung der Kapselung angeordneten, auf Erdpotential liegenden Antriebshebel, siehe z.B. WO 90/13902.

Bei gekapselten, druckgasisolierten Hochspannungsschaltgeräten bestimmt die Feldverteilung innerhalb der Kapselung und die Größe der Hochspannung die Abmessungen der Kapselung. Bewegte, auf Erdpotential liegende oder Hochspannung führende Teile müssen von dem Gegenpotential führenden Leiter zu jeder Zeit des Bewegungsablaufs den notwendigen Mindestabstand haben, um die Feldverteilung nicht unzulässig zu beeinträchtigen. Dies führt bei der Konstruktion von bewegten Kontaktsystemen häufig zu groß dimensionierten Kapselungen.

Eine Verringerung der räumlichen Abmessungen der Kapselung und des inneren Aufbaus bei einem Hochspannungsschaltgerät der eingangs genannten Art ergibt sich erfindungsgemäß dadurch, daß der Antriebshebel eine angeformte Feldelektrode aufweist, die die übrigen, im Einschaltzustand des Kontaktsystems aus der Ausbuchtung vorspringenden Teile des Antriebshebels abschirmt.

Durch Anwendung der Erfindung ergibt sich die Möglichkeit, den das Drehmoment der Antriebsvorrichtung übertragenden Hebel zum Teil in den Kapselungsinnenraum vorspringend anzuordnen und platzsparend mit geringem Gewicht zu konzipieren. Dies ergibt eine Senkung der Material- und Fertigungskosten. Wegen der durch die angeformte Feldelektrode möglichen, platzsparenden Bauweise kann auf besondere Antriebsgehäuse, die an die Kapselung des Schaltgerätes angeflanscht werden müßten, verzichtet werden.

Bei einer vorteilhaften Ausgestaltung des erfindungsgemäßen Hochspannungsschaltgerätes ist vorgesehen, daß der Antriebshebel die Isolierstange gabelförmig umfaßt und im Gabelbereich gelenkig lagert und daß ferner die Feldelektrode im Gabelbereich eine Durchtrittsöffnung für die Isolierstange aufweist.

Anhand der Zeichnung ist ein Ausführungsbeispiel eines metallgekapselten, druckgasisolierten Hochspannungsschaltgerätes nach der Erfindung beschrieben und die Wirkungsweise erläutert.

Die Figuren 1 und 2 zeigen ein metallgekapseltes Hochspannungsschaltgerät in der Ein- und Ausschaltstellung schematisch, zum Teil im Schnitt.

Im Innenraum 1 einer Kapselung 2 eines Hochspannungsschaltgerätes ist ein Hochspannung führendes Kontaktsystem 3, 4, 5 angeordnet, das von einer Antriebsvorrichtung 6 bewegbar ist. Im Innenraum 1 ist als Isoliermittel Schwefelhexafluorid unter einem Druck von beispielsweise 4bar eingefüllt.

Das Kontaktsystem 3, 4, 5 besteht aus einem ortsfesten, an einem Stützisolator 7 befestigten Gegenkontakt 3 und einem Gleitschaltstück 5, das ein Überbrückungsschaltstück 4 verschiebbar führt. Das Überbrückungsschaltstück 4 ist im wesentlichen zylindrisch ausgeführt und axial beweglich angeordnet. Zur Überführung des Überbrückungsschaltstücks 4 aus der in Figur 1 dargestellten Ausschaltposition in die aus Figur 2 ersichtliche Einschaltposition wird eine Welle 8 der Antriebsvorrichtung 6 im Uhrzeigersinn verdreht. Diese Drehbewegung wird einem Hebel 9 übertragen, der verdrehungssteif auf der Welle 8 befestigt ist und an seinem freien Ende 10 über ein Drehlager 11 mit einer Isolierstoffstange 12 gelenkig verbunden ist. Die Isolierstoffstange 12 ist ihrerseits auf der dem Hebel 9 abgewandten Seite mit dem Überbrückungsschaltstück 4 über ein Drehlager 13 gelenkig verbunden.

Ersichtlich wird während einer Schaltbewegung der Antriebshebel 9 um etwa 90 Grad verschwenkt und bei Erreichen der Einschaltstellung in eine Position überführt, die das zwischen der Kapselung 2 und dem Kontaktsystem 3, 4, 5 herrschende elektrische Feld verändert. Der Antriebshebel 9 weist im Bereich seines freien Endes 10 eine angeformte Feldelektrode 14 auf, die die übrigen Teile des Antriebshebels 9 die im Einschaltzustand des Kontaktsystems 3, 4, 5 aus der den Antriebshebel 9, aufnehmenden Ausbuchtung 15 der Kapselung 2 vorspringen, abschirmt. Hierzu gehören auch die zur Kraftübertragung des Antriebshebels 9 vorgesehenen Rippen 9a und die Gelenklagerstelle 11.

Der Antriebshebel 9 ist im dargestellten Ausführungsbeispiel so ausgeführt, daß er die Isolierstange 12 gebelförmig umfaßt und im Gabelbereich mit der Gelenklagerstelle 11 gelenkig lagert. Die Feldelektrode 14 ist deshalb im Gabelbereich mit einer Durchtrittsöffnung für die Isolierstange 12 versehen.

## Patentansprüche

1. Metallgekapseltes, druckgasisoliertes Hochspannungsschaltgerät mit einem Hochspannung führenden Kontaktsystem (3,4,5) und einer Antriebsvorrichtung (6), bestehend aus einer Isolierstoffstange (12) und einem schwenkbar an der Kapselung (2) geführten, in einer Ausbuchung (15) der Kapselung angeordneten, auf Erdpotential liegenden Antriebshebel (9),
**dadurch gekennzeichnet**, daß
der Antriebshebel (9) eine angeformte Feldelektrode (14) aufweist, die die übrigen, im Einschaltzustand des Kontaktsystems (3, 4, 5) aus der Ausbuchtung (15) vorspringenden Teile (9a, 10, 11) des Antriebshebels (9) abschirmt.

2. Hochspannungsschaltgerät nach Anspruch 1,
**dadurch gekennzeichnet**, daß
der Antriebshebel (9) die Isolierstange (12) gabelförmig umfaßt und im Gabelbereich gelenkig lagert und daß die Feldelektrode (14) im Gabelbereich eine Durchtrittsöffnung für die Isolierstange (12) aufweist.

## Claims

1. Metal-enclosed, pressurized-gas-insulated high-voltage switching unit having a high-voltage-carrying contact system (3, 4, 5) and an actuator device (6), comprising an insulating-material rod (12) and an actuator lever (9) which is mounted pivotably on the enclosure (2), disposed in a bulge (15) in the enclosure and at earth potential, characterized in that the actuator lever (9) has a formed-on field electrode (14) which screens those other parts (9a, 10, 11) of the actuator lever (9) which project out of the bulge (15) in the switched-on state of the contact system (3, 4, 5).

2. High-voltage switching unit according to Claim 1, characterized in that the actuator lever (9) grips the insulating rod (12) in fork fashion and supports it in a hinged fashion in the fork region, and in that the field electrode (14) has a passage opening for the insulating rod (12) in the fork region.

## Revendications

1. Appareil de coupure à haute tension, à blindage métallique et à isolation par du gaz sous pression, comportant un système de contacts (3,4,5), qui applique la haute tension, et un dispositif d'entraînement (6), constitué d'une tige (12) en matière isolante et d'un levier d'entraînement (9), qui est monté basculant sur le blindage (2), qui est disposé dans une partie incurvée (15) du blindage et qui est au potentiel de terre,
caractérisé par le fait que du levier d'entraînement (9) est issue une électrode de champ (14), qui protège les autres parties (9a,10,11) du levier d'entraînement (9), qui sortent de la partie incurvée (15), lorsque le système de contacts (3,4,5) est à l'état fermé.

2. Appareil de coupure à haute tension suivant la revendication 1, caractérisé par le fait que le levier d'entraînement (9) entoure à la manière d'une fourche la tige (12) isolante et est articulé dans la région de la fourche, et que l'électrode de champ (14) a, dans la région de la fourche, une ouverture de passage pour la tige (12) isolante.
